# EUROPÄISCHE PATENTANMELDUNG

(11) **EP 4 624 676 A1**
(43) Veröffentlichungstag der Anmeldung: **01.10.2025**
(21) Anmeldenummer: 24165896.2
(22) Anmeldetag: 25.03.2024
(51) Int. Cl.: E02F 9/08, E02F 9/20, E02F 3/32, E02F 3/38

(54) **ELEKTRISCHE BAUMASCHINE**

(71) Anmelder: Wacker Neuson Linz GmbH, 4063 Hörsching (AT)
(72) Erfinder: NEUHAUSER, Bernd, 7020 Loipersbach (AT); OBERNDORFER, Paul, 4650 Lambach (AT); PÖCHERSTORFER, Leonhard, 4724 Neukirchen am Walde (AT)
(74) Vertreter: Hübscher & Partner Patentanwälte GmbH

(57) **Zusammenfassung**

Es wird eine Elektrische Baumaschine mit einem Arbeitsaggregat (7), mit einem ein Fahrwerk (3) aufweisenden Unterwagen (2) und mit einem über einen Drehkranz (8) relativ zum Unterwagen (2) verschwenkbaren und eine Anlenkung (6) für das Arbeitsaggregat (7) aufweisenden Oberwagen (4), in dem eine einen Elektromotor (10) und eine Pumpe (11) umfassende Antriebseinheit (9) zum Antreiben des Fahrwerks (3) und/oder des Arbeitsaggregats (7), ein elektrischer Energiespeicher (12) zum Versorgen des Elektromotors (10) mit elektrischer Energie, und ein Tank (13) zum Versorgen der Pumpe (11) mit einem hydraulischen Arbeitsmittel angeordnet sind, wobei der Tank (13) und die Antriebseinheit (9) bezüglich einer durch den Drehkranz (8) verlaufenden Oberwagenlängsachse (14) auf einer gleichen Seite angeordnet sind, beschrieben. Um trotz kompakter Bauweise einerseits ein für den Bediener umfassendes Sichtfeld (22) zu bieten und andererseits eine ruhige Baumaschinenführung zu erlauben, wird vorgeschlagen, dass ein anlenkungsseitiger Endabschnitt (17) der Antriebseinheit (9), in Richtung der Oberwagenlängsachse (14) gesehen, der Anlenkung (6) näher als ein anlenkungsseitiger Endabschnitt (18) des Tanks (13) gelegen ist, und dass ein deckseitiger Endabschnitt (19) der Antriebseinheit (9) unterhalb eines deckseitigen Endabschnitts (20) des Tanks (13) angeordnet ist.

## Beschreibung

Die Erfindung bezieht sich auf eine elektrische Baumaschine mit einem Arbeitsaggregat, mit einem ein Fahrwerk aufweisenden Unterwagen und mit einem über einen Drehkranz relativ zum Unterwagen verschwenkbaren und eine Anlenkung für das Arbeitsaggregat aufweisenden Oberwagen, in dem eine einen Elektromotor und eine Pumpe umfassende Antriebseinheit zum Antreiben des Fahrwerks und/oder des Arbeitsaggregats, ein elektrischer Energiespeicher zum Versorgen des Elektromotors mit elektrischer Energie, und ein Tank zum Versorgen der Pumpe mit einem hydraulischen Arbeitsmittel angeordnet sind, wobei der Tank und die Antriebseinheit bezüglich einer durch den Drehkranz verlaufenden Oberwagenlängsachse auf einer gleichen Seite angeordnet sind.

Für beengte Baustelleneinsätze entwickeln sich die Bestrebungen dahingehend, möglichst kompakte Baumaschinen bereitzustellen. Aus dem Stand der Technik (EP4306723A1) sind hierzu elektrische hecküberstandsfreie Baumaschinen, beispielsweise Zero Tail Bagger, bekannt. Damit der Oberwagen der Baumaschine ausreichend kompakt ausgebildet werden kann, ist die Antriebseinheit umfassend einen Elektromotor und eine hydraulische Pumpe stehend ausgebildet, also die Rotationsachse des Elektromotors und die Längsachse der hydraulischen Pumpe parallel zu einer Hochachse ausgerichtet. Auf diese Weise kann die Antriebseinheit kompakt zwischen einem Tank für ein hydraulisches Arbeitsmittel und einer Kühleinheit angeordnet sein, sodass diese Komponenten auf der gleichen Seite des Oberwagens und in Richtung einer Oberwagenlängsachse im Oberwagen angeordnet werden können. Nachteilig daran ist allerdings, dass sich dadurch Einschränkungen hinsichtlich der freien Ausrichtung des Elektromotors sowie der hydraulischen Pumpe ergeben, was zu Sonderausführungen dieser Komponenten und aufwendigen Kontaktierungen und Verlegungen der Hydraulikleitungen führen kann.

Eine weitere Herausforderung bei solch kompakten Baumaschinen, beispielsweise Baggern, liegt in der Bereitstellung eines ausreichenden Sichtfelds für den Bediener, wodurch im Sinne eines barrierefreien Sichtfelds in Fahrtrichtung und in Richtung des Arbeitsbereichs das Arbeitsaggregat üblicherweise außermittig, insbesondere in Richtung einer Randseite der Vorderwand versetzt am Oberwagen angelenkt und die Fahrerkabine in Richtung der anderen Randseite der Vorderwand versetzt angeordnet ist. Damit geht allerdings das Problem einerseits einer ungleichen Gewichtsverteilung, was zu einer gestörten Baumaschinenführung führt, und andererseits verschlechterter Sichtbedingungen im bodennahen arbeitsaggregatsseitigen Bereich einher, sodass der Bediener in diesem Bereich tote Winkel akzeptieren muss.

Der Erfindung liegt somit die Aufgabe zugrunde, eine elektrische Baumaschine der eingangs erwähnten Art vorzuschlagen, die trotz kompakter Bauweise einerseits ein für den Bediener umfassendes Sichtfeld bietet und andererseits eine ruhige Baumaschinenführung erlaubt.

Die Erfindung löst die gestellte Aufgabe dadurch, dass ein anlenkungsseitiger Endabschnitt der Antriebseinheit, in Richtung der Oberwagenlängsachse gesehen, der Anlenkung näher als ein anlenkungsseitiger Endabschnitt des Tanks gelegen ist, und dass ein deckseitiger Endabschnitt der Antriebseinheit unterhalb eines deckseitigen Endabschnitts des Tanks angeordnet ist. Zufolge der erfindungsgemäßen Maßnahmen ergibt sich in Richtung der Anlenkung, an dem das Arbeitsaggregat angeordnet ist, ein abfallender Höhenverlauf der im Oberwagen eingebauten Komponenten, insbesondere einer den Tank und die Antriebseinheit Einhüllenden, entlang der die Deckverkleidung des Oberwagens angepasst sein kann. Der Oberwagen kann dadurch auf der Seite des Tanks und der Antriebseinheit im Bereich der Anlenkung besonders niedrig ausgeführt sein, sodass sich ein freies Sichtfeld für einen in einer, an den Tank und die Antriebseinheit angrenzenden, Fahrerkabine befindlichen Bediener ergibt, welches Sichtfeld insbesondere eine Einsicht in die bodennahen Randbereiche der Baumaschine erlaubt. Selbst wenn die Anlenkung außermittig des Oberwagens in Richtung der Seite, an der der Tank und die Antriebeinheit angeordnet sind, ansetzt, kann der diesseitige bodennahe Randbereich eingesehen werden, da die an die Einhüllende angepasste Deckverkleidung des Oberwagens in Oberwagenlängsrichtung gesehen als Folge der erfindungsgemäßen Anordnung deutlich vor der Anlenkung abfallen kann. Die Erfindung macht sich dabei den Vorteil zu Nutze, dass der Tank zwar die die Höhe der Deckverkleidung vorgebende Komponente ist, der Tank jedoch einerseits durch geeignete Materialwahl in seiner Formgebung auf einfache Weise beeinflusst werden kann, sodass dieser im Sinne eines für das Sichtfeld optimalen Deckverkleidungsverlaufs angepasst werden kann und der Tank andererseits erfindungsgemäß ausreichend von der Anlenkung beabstandet ist, sodass ein Benutzer über die von dem Tank vorgegebene Deckverkleidung hinweg in die bodennahen Bereiche Einsicht erhält. Die konstruktivbedingt in seiner Formgebung eingeschränkte Antriebseinheit kann auf diese Weise in einem der Anlenkung nähergelegenen Bereich angeordnet sein und aufgrund der Anpassbarkeit des Tanks auf verschiedene Art und Weisen im Oberwagen eingebaut werden. Weiter ergibt sich der Vorteil, dass der Tank und die Antriebseinheit vorzugsweise fluchtend auf einer gemeinsamen Seite des Oberwagens, insbesondere im Bereich einer gemeinsamen Seitenwand des Oberwagens, weiter bevorzugt an eine gemeinsame Seitenwand angrenzend, angeordnet sein können, während die Fahrerkabine bezüglich der Antriebseinheit und des Tanks auf der, der diesen nächstgelegenen Seitenwand gegenüberliegenden Seite angeordnet ist. Zwar wird durch die erfindungsgemäße Anordnung der Weg zwischen Elektromotor und elektrischem Energiespeicher vergrößert, sodass längere Leitungen vorgesehen werden müssen, jedoch hat sich überraschenderweise herausgestellt, dass sich gerade durch diese Anordnung eine besonders ruhige Baumaschinenführung insbesondere beim relativen Verschwenken des Oberwagens zum Unterwagen ergibt, sodass die längeren Leitungen in Kauf genommen werden können, zumal durch die Verformbarkeit des dazwischenliegenden Tanks auf einfache Weise Führungen für die Leitungen ermöglicht werden können.

Die elektrische Baumaschine kann ein Bagger, insbesondere ein Zero Tail Bagger sein. Als Arbeitsaggregat kann somit ein Baggerarm vorgesehen sein. Das Arbeitsaggregat ist über eine Anlenkung, welche vorzugsweise vorderwandseitig am Oberwagen angeordnet ist, mit dem Oberwagen verbunden. Vorzugsweise sind der Tank und die Antriebseinheit in Richtung der Oberwagenlängsachse fluchtend angeordnet, sie sind somit auf einer gemeinsamen Fluchtlinie angeordnet, welche parallel zur Oberwagenlängsachse verläuft. Ein anlenkungsseitiger, bzw. im Falle einer Anordnung der Anlenkung im Bereich der Vorderwand des Oberwagens, ein vorderwandseitiger Endabschnitt der Antriebseinheit ist in Richtung der Oberwagenlängsachse gesehen, der Anlenkung bzw. der Vorderwand näher als ein anlenkungsseitiger bzw. vorderwandseitiger Endabschnitt des Tanks gelegen. Dadurch kann die Antriebseinheit, umfassend den Elektromotor und die hydraulische Pumpe, in Oberwagenlängsachse gesehen, zwischen der Anlenkung und einem Drehkranz zum Verschwenken des Oberwagens angeordnet sein, wodurch sich besonders vorteilhafte Schwenkbedingungen ergeben. Auf diese Weise kann die Antriebseinheit oberhalb des Schwenkzylinders für das Arbeitsaggregat angeordnet sein, wodurch sich besonders kurze hydraulische Leitungswege ergeben.

Im Sinne der Erfindung ist als anlenkungsseitiger Endabschnitt jener Abschnitt der jeweiligen Komponenten gemeint, der der Anlenkung nächstgelegen ist. Im Falle des Tanks, kann dieser eine der Anlenkung zugewandte Seitenwand des Tanks sein. Im Falle der Antriebseinheit kann dieser ein der Anlenkung zugewandte Gehäuseabschnitt des Elektromotors und/oder der hydraulischen Pumpe sein. Ein deckseitiger Endabschnitt der Antriebseinheit ist unterhalb eines deckseitigen Endabschnitts des Tanks angeordnet. Im Sinne der Erfindung ist als deckseitiger Endabschnitt der höchstgelegene Abschnitt der jeweiligen Komponente gemeint. Im Falle des Tanks, kann dieser eine Deckseite des Tanks sein. Im Falle der Antriebseinheit, kann dieser ein deckseitiger Gehäuseabschnitt des Elektromotors und/oder der hydraulischen Pumpe sein. Im Sinne der Erfindung ist unter dem Merkmal des -in Richtung der Oberwagenlängsachse gesehen- der Anlenkung näher gelegenen anlenkungsseitigen Endabschnitts gemeint, dass dieser anlenkungsseitige Endabschnitt (der Antriebseinheit) einen geringeren kleinsten Abstand zu einer -horizontalen normal zur Oberwagenlängsachse und durch die Anlenkung verlaufenden- Anlenkungsquerachse aufweist, als der andere anlenkungsseitige Endabschnitt (des Tanks).

Aufgrund der erfindungsgemäßen Anordnung ergeben sich verschiedene Möglichkeiten, die Antriebseinheit im Oberwagen insbesondere fluchtend mit dem Tank zu verbauen, ohne dabei das Sichtfeld einzuschränken. In einer Ausführungsform kann die Antriebseinheit zwischen einer anlenkungsseitigen Vorderwand des Oberwagens und dem Tank angeordnet sein. Auf diese Weise können Tank und Antriebseinheit nebeneinander angeordnet ausgebildet sein. Alternativ kann der Tank oberhalb der Antriebseinheit angeordnet sein, wobei sich die in Richtung einer Hochachse projizierten Projektionsflächen des Tanks und der Antriebseinheit wenigstens abschnittsweise überlappen. In einer solchen Ausführungsform kann der Tank vom Oberwagen abgehoben, gegen eine Seitenwand des Oberwagens abgestützt sein, wobei sich unterhalb des Tanks ein Freiraum für die Antriebseinheit ergibt, in der diese abschnittsweise angeordnet sein kann und in Richtung der Anlenkung gegenüber dem Tank vorragt. In einer weiteren Ausführungsform kann der Tank oberhalb der Antriebseinheit und in Richtung der Anlenkung gesehen vor der Antriebseinheit angeordnet sein. Dies kann durch eine auf den Kopf gedrehte L-Form des Tanks realisiert werden.

Vorteilhafte Gewichtsverteilungsbedingungen und Sichtbedingungen ergeben sich weiter dadurch, wenn eine Kühleinheit im Heckbereich des Oberwagens angeordnet ist, sodass die Antriebseinheit und der Tank zwischen einer anlenkungsseitigen Vorderwand und der Kühleinheit angeordnet sind. Die Höhe der Kühleinheit kann die Höhe des Tanks und der Antriebseinheit übersteigen, sodass der deckseitige Endabschnitt der Antriebseinheit und der deckseitige Endabschnitt des Tanks unterhalb eines deckseitigen Endabschnitts der Kühleinheit angeordnet sind. Die bereits eingeführten Definitionen bezüglich des Endabschnitts gelten auch für die Kühleinheit. Die Kühleinheit, der Tank und die Antriebseinheit können lateral vorzugsweise fluchtend und an einer Fahrerkabine des Oberwagens angrenzend angeordnet sein. Zwischen der Fahrerkabine einerseits und der Kühleinheit, dem Tank und der Antriebseinheit andererseits kann eine Trennwand eingezogen sein. Insbesondere können die deckseitigen Endabschnitte der Kühleinheit, des Tanks und der Antriebseinheit unterhalb eines diesen zugewandten Fensters der Fahrerkabine verlaufen. Die Kühleinheit kann insbesondere zum Temperieren des elektrischen Energiespeichers, sowie des Elektromotors eingesetzt werden.

Im Sinne einer kurzen Kühlmittelführung ergeben sich besonders effiziente Kühlbedingungen, wenn auch der elektrische Energiespeicher im Heckbereich des Oberwagens angeordnet ist. Dies kann dadurch erreicht werden, dass, in Richtung der Oberwagenlängsachse gesehen, ein anlenkungsseitiger Endabschnitt des elektrischen Energiespeichers weiter weg von der Anlenkung als der anlenkungsseitige Endabschnitt der Antriebseinheit und des Tanks gelegen ist. Darüber hinaus ergibt sich dadurch der Vorteil, dass die so angeordnete Batterie ein Ausgleichsgewicht zum Arbeitsaggregat bildet, sodass die Baumaschinenführung weiter verbessert wird. Weiter ergibt sich dadurch im Bereich zwischen Vorderwand und Batterie und neben dem Tank und der Antriebseinheit ein Freibereich, in dem die Fahrerkabine angeordnet sein kann. Bezüglich der unterschiedlichen Beabstandung der jeweiligen Endabschnitte zur Anlenkung können oben angeführte Überlegungen bezüglich der Anlenkungsquerachse analog übernommen werden.

Um die Kompaktheit weiter zu verbessern, kann oberhalb des elektrischen Energiespeichers eine Energiespeichersicherung vorgesehen sein, wobei sich die in Richtung einer Hochachse projizierten Projektionsflächen des elektrischen Energiespeichers und der Energiespeichersicherung wenigstens abschnittsweise überlappen. Die Energiespeichersicherung kann eine Schubladenführung umfassen, über die die Energiespeichersicherung vorzugsweise entlang der Oberwagenlängsachse wenigstens abschnittsweise aus dem Oberwagen gezogen werden kann. Die Rückwand kann eine Zugangsklappe für eine erleichterte Zugänglichkeit in den Innenraum des Oberwagens umfassen. Die Energiespeichersicherung kann auch Schnittstellen zum Laden des elektrischen Energiespeichers respektive Ladegeräte umfassen. Es können auch mehrere Ladegeräte vorgesehen sein, die im Sinne einer kompakten Anordnung vertikal übereinander gestapelt sein können.

Grundsätzlich ermöglicht die erfindungsgemäße Anordnung der Komponenten im Oberwagen eine flexible Ausrichtung der Antriebseinheit. Die Bodenfläche des Oberwagens kann jedoch besonders effizient genutzt werden, wenn der Elektromotor eine zu einer, normal zum Oberwagenboden stehenden, Normalachse parallel verlaufende Rotationsachse ausbildet. Der Elektromotor ist somit vertikal stehend ausgerichtet. Die hydraulische Pumpe, die ja gemeinsam mit dem Elektromotor die Antriebseinheit bildet, kann unterhalb des Elektromotors angeordnet sein.

Damit trotz einer kompakten und leichten Bauweise der Baumaschine ein ausreichend stabiler Oberwagen zur Verfügung gestellt werden kann, wird vorgeschlagen, dass am Boden des Oberwagens zwei Verstrebungen angeordnet sind, deren Normalabstand zueinander sich ausgehend von der Anlenkung in Richtung einer Rückwand des Oberwagens vergrößert. Die Verstrebungen können von Stegblechen gebildet sein. Die Verstrebungen können in Draufsicht eine A-förmige Struktur bilden. In Richtung der Anlenkung gesehen können auf der rechten Seite dieser A-förmigen Struktur die Kühleinheit, der Tank und die Antriebseinheit liegen. Links neben der A-förmigen Struktur kann ein Steuerblock angeordnet sein. Innerhalb der Verstrebungsfortsätze kann der elektrische Energiespeicher, beispielsweise ein Batteriepack angeordnet sein.

Um Stromleitungslängen zu reduzieren und somit die Platzverhältnisse weiter zu verbessern, kann ein Inverter für den Elektromotor im Bereich des Elektromotors an einer Wand des Oberwagens abgestützt sein. Auf diese Weise kann außerdem die elektromagnetische Verträglichkeit der Baumaschine verbessert werden. Durch die Anordnung des Inverters an der Wand ergibt sein eine mechanische Entkoppelung vom Elektromotor, sodass eine Übertragung der Schwingungen vom Elektromotor auf den Inverter verhindert wird.

Um die Wartungsarbeiten zu erleichtern, können der Elektromotor und die hydraulische Pumpe auf einem gemeinsamen Träger angeordnet sein, welcher zwischen einer Ausgangsposition und einer Wartungsposition verlagerbar ist. Insbesondere ergibt sich die Wartungsposition durch eine Verlagerung des Trägers quer zur Oberwagenlängsachse, sodass der Abstand des Trägers zur Oberwagenlängsachse in Wartungsposition größer als in Ausgangsposition ist. Bevorzugt kann der Träger und/oder der Elektromotor und/oder die hydraulische Pumpe in der Wartungsposition über eine Kontur des Oberwagens hinausragen. Hierzu kann eine Öffnung im Oberwagen vorgesehen sein. Der Träger kann lösbar mit dem Oberwagen verbunden sein und relativ zum Oberwagen verschiebbar und/oder verschwenkbar ausgebildet sein.

In der Zeichnung ist der Erfindungsgegenstand beispielsweise dargestellt. Es zeigen
- Fig. 1: eine schematische Seitenansicht einer erfindungsgemäßen elektrischen Baumaschine,
- Fig. 2: eine geschnittene Draufsicht auf eine erfindungsgemäße elektrische Baumaschine gemäß Fig. 1 und
- Fig. 3: eine schematische Seitenansicht einer zweiten Ausführungsform einer erfindungsgemäßen elektrischen Baumaschine.

Eine erfindungsgemäße elektrische Baumaschine, beispielsweise ein in der Fig. 1 dargestellter Bagger 1, weist einen Unterwagen 2 mit einem Fahrwerk 3 und einen Oberwagen 4 auf. Der Oberwagen 4 umfasst eine Fahrerkabine 5 und eine Anlenkung 6, auf der ein Arbeitsaggregat 7, beispielsweise ein Baggerarm, angelenkt ist. Der Oberwagen 4 ist über einen Drehkranz 8 relativ zum Unterwagen 2 um eine Schwenkachse verschwenkbar. Im Oberwagen 4, nämlich im Innenraum des Oberwagens 4, ist eine Antriebseinheit 9, welche einen Elektromotor 10 und eine hydraulische Pumpe 11 zum Antreiben des Fahrwerks 3 und/oder des Arbeitsaggregats 7 umfasst, ein elektrischer Energiespeicher 12 zum Versorgen des Elektromotors 10 mit elektrischer Energie, und ein Tank 13 zum Versorgen der hydraulischen Pumpe 11 mit einem hydraulischen Arbeitsmittel, angeordnet. Wie aus der Fig. 2 ersichtlich ist, sind der Tank 13 und die Antriebseinheit 9 bezüglich einer durch den Drehkranz 8 verlaufenden Oberwagenlängsachse 14 auf einer gleichen Seite, insbesondere im Bereich einer Seitenwand 15 des Oberwagens 4, angeordnet. Vorzugsweise sind der Tank 13 und die Antriebseinheit 9 fluchtend angeordnet, also auf einer gemeinsamen Fluchtlinie 16 angeordnet. Insbesondere aus den Figs. 1 und 3 geht hervor, dass ein anlenkungsseitiger Endabschnitt 17 der Antriebseinheit 9, in Richtung der Oberwagenlängsachse 14 gesehen, der Anlenkung 6 näher als ein anlenkungsseitiger Endabschnitt 18 des Tanks 13 gelegen ist. Darüber hinaus ist ein deckseitiger Endabschnitt 19 der Antriebseinheit 9 unterhalb eines deckseitigen Endabschnitts 20 des Tanks 13 angeordnet. Durch den so erreichten abfallenden Höhenverlauf der im Oberwagen 4 eingebauten Komponenten in Richtung der Anlenkung 6 und eine dementsprechende Anpassung der Deckverkleidung 21 des Oberwagens 4 kann der Oberwagen 4 auf der Seite des Tanks 13 und der Antriebseinheit 9 anlenkungsseitig besonders niedrig ausgeführt sein, sodass sich ein freies Sichtfeld 22 für einen in einer Fahrerkabine 5 befindlichen Bediener ergibt, das insbesondere eine Einsicht in die bodennahen Randbereiche der Baumaschine erlaubt. Wie in der Fig. 2 offenbart, kann die Anlenkung 6 außermittig der bezüglich der durch den Drehkranz 8 verlaufenden Oberwagenlängsachse 14 angeordnet sein. Dadurch ergibt sich auf der der Anlenkung 6 gegenüberliegenden Seite ein freies Sichtfeld 22 für den Bediener. Aufgrund der erfindungsgemäßen Möglichkeit einer, vorzugsweise durchgehend unterhalb des Fensters 31 der Fahrerkabine 5 verlaufenden, stark abfallenden Deckverkleidung 21 in Richtung der Anlenkung 6 und auf der Seite der Anlenkung 6 kann dem Bediener auch ein umfassendes Sichtfeld 22 auf der Seite der Anlenkung 6 ermöglicht werden. Darüber hinaus ergibt sich durch die erfindungsgemäße Anordnung eine vorteilhafte Baumaschinenführung, insbesondere eine ruhige Drehführung durch den Drehkranz 8 aufgrund der erhaltenen Gewichtsverteilung.

In einer ersten in den Figs. 1 und 2 gezeigten Ausführungsform kann die Antriebseinheit 9 zwischen einer anlenkungsseitigen Vorderwand 23 des Oberwagens 4 und dem Tank 13 angeordnet sein. In einer alternativen, in der Fig. 3 dargestellten Ausführungsform, kann Tank 13 oberhalb der Antriebseinheit 9, also oberhalb des Elektromotors 10 und der Pumpe 11 angeordnet sein. Die in Richtung einer Hochachse projizierten Projektionsflächen des Tanks 13 und der Antriebseinheit 9 können sich überlappen.

Im Heckbereich des Oberwagens 4 kann eine Kühleinheit 24 für den elektrischen Energiespeicher 12 angeordnet sein, sodass die Antriebseinheit 9 und der Tank 13 zwischen einer anlenkungsseitigen Vorderwand 23 und der Kühleinheit 24 angeordnet sind. Der deckseitige Endabschnitt 25 der Kühleinheit 24 kann oberhalb des deckseitigen Endabschnitts 19 der Antriebseinheit 9 und des deckseitigen Endabschnitts 20 des Tanks 13 angeordnet sein. Die Kühleinheit 24, der Tank 13 und die Antriebseinheit 9 können an der Fahrerkabine 5 des Oberwagens 4 angrenzend angeordnet sein, wobei insbesondere eine Trennwand 26 dazwischen aufgezogen sein kann. Vorzugsweise können die Kühleinheit 24, der Tank 13 und die Antriebseinheit 9 zwischen der Seitenwand 15 des Oberwagens 4 und der Fahrerkabine 5 des Oberwagens 4, vorzugsweise fluchtend entlang einer gemeinsamen Fluchtlinie 16 angeordnet sein.

Oberhalb des elektrischen Energiespeichers 12 kann eine Energiespeichersicherung 27 vorgesehen sein. Der Energiespeicher 12 kann im Heckbereich des Oberwagens 4 angeordnet sein, was eine Vielfalt bezüglich der Art der Kühleinheit 24 ermöglicht. So kann eine Flüssigkühlung für den Energiespeicher 12 eingesetzt werden, welche von den kurzen Kühlflüssigkeitsleitungen profitieren kann. Andererseits kann auch eine Luftkühlung eingesetzt werden, die durch die Nebeneinanderanordnung von Energiespeicher 12 und Kühleinheit 24 ebenfalls günstige Kühlbedingungen aufweist.

Aus Fig. 1 ist ersichtlich, dass der Elektromotor 9 eine Rotationsachse 28 aufweisen kann, welche parallel zu einer, normal zum Oberwagenboden stehenden, Normalachse verlaufen kann, wodurch sich besonders kompakte Raumbedingungen schaffen lassen. Fig. 3 zeigt eine horizontal ausgerichtete Rotationsachse 28 des Elektromotors 9.

Fig. 2 verdeutlicht, dass am Boden des Oberwagens 4 zwei Verstrebungen 29 angeordnet sein können, deren quer zur Oberwagenlängsachse 14 verlaufender Normalabstand zueinander sich ausgehend von der Anlenkung 6 in Richtung einer der Vorderwand 23 gegenüberliegenden Rückwand 32 des Oberwagens 4 vergrößert. Die Verstrebungen 29 bilden im Ausführungsbeispiel in Draufsicht eine A-förmige Struktur. Innerhalb der Verstrebungsfortsätze kann der elektrische Energiespeicher 12, beispielsweise ein Batteriepack angeordnet sein.

Im Bereich des Elektromotors 9 kann ein Inverter 30 an einer Wand des Oberwagens 4 abgestützt sein.

Um ausreichend Platz für die Fahrerkabine 5 schaffen zu können, kann zwischen einem anlenkungsseitigen Endabschnitt 33 des elektrischen Energiespeichers 12 und der Anlenkung 6 ein größerer in Richtung der Oberwagenlängsachse 14 verlaufender Abstand sein als zwischen dem anlenkungsseitigen Endabschnitt 18 des Tanks 13 und der Anlenkung 6.

Der Elektromotor 10 und die hydraulische Pumpe 11 können gemeinsam an einem aus Übersichtlichkeitsgründen nicht dargestellten Träger angeordnet sein, welche vorzugsweise mit dem Oberwagen 4 lösbar verbunden ist. Der Träger kann gemeinsam mit dem Elektromotor 10 und der hydraulischen Pumpe 11 in eine Wartungsposition verlagert werden, wozu die Befestigung des Trägers mit dem Oberwagen 4 lösbar und der Träger relativ zum Oberwagen verschiebbar und/oder verschwenkbar ist. Insbesondere ergibt sich die Wartungsposition durch eine Verschiebung des Trägers quer zur Oberwagenlängsachse 14. Bevorzugt kann der Träger und/oder der Elektromotor 10 und/oder die hydraulische Pumpe 11 in der Wartungsposition über eine Kontur des Oberwagens 4 hinausragen. Der Abstand der hydraulischen Pumpe 11 von der Oberwagenlängsachse 14 ist in der Wartungsposition größer als in der Ausgangsposition.

## Patentansprüche

1. Elektrische Baumaschine mit einem Arbeitsaggregat (7), mit einem ein Fahrwerk (3) aufweisenden Unterwagen (2) und mit einem über einen Drehkranz (8) relativ zum Unterwagen (2) verschwenkbaren und eine Anlenkung (6) für das Arbeitsaggregat (7) aufweisenden Oberwagen (4), in dem eine einen Elektromotor (10) und eine Pumpe (11) umfassende Antriebseinheit (9) zum Antreiben des Fahrwerks (3) und/oder des Arbeitsaggregats (7), ein elektrischer Energiespeicher (12) zum Versorgen des Elektromotors (10) mit elektrischer Energie, und ein Tank (13) zum Versorgen der Pumpe (11) mit einem hydraulischen Arbeitsmittel angeordnet sind, wobei der Tank (13) und die Antriebseinheit (9) bezüglich einer durch den Drehkranz (8) verlaufenden Oberwagenlängsachse (14) auf einer gleichen Seite angeordnet sind, **dadurch gekennzeichnet, dass** ein anlenkungsseitiger Endabschnitt (17) der Antriebseinheit (9), in Richtung der Oberwagenlängsachse (14) gesehen, der Anlenkung (6) näher als ein anlenkungsseitiger Endabschnitt (18) des Tanks (13) gelegen ist, und dass ein deckseitiger Endabschnitt (19) der Antriebseinheit (9) unterhalb eines deckseitigen Endabschnitts (20) des Tanks (13) angeordnet ist.

2. Elektrische Baumaschine nach Anspruch 1, **dadurch gekennzeichnet, dass** die Antriebseinheit (9) zwischen einer anlenkungsseitigen Vorderwand (23) des Oberwagens (4) und dem Tank (13) angeordnet ist.

3. Elektrische Baumaschine nach Anspruch 1, **dadurch gekennzeichnet, dass** der Tank (13) oberhalb der Antriebseinheit (9) angeordnet ist, wobei sich die in Richtung einer Hochachse projizierten Projektionsflächen des Tanks (13) und der Antriebseinheit (9) wenigstens abschnittsweise überlappen.

4. Elektrische Baumaschine nach einem der Ansprüche 1 bis 3, **dadurch gekennzeichnet, dass** die Antriebseinheit (9) und der Tank (13) zwischen einer anlenkungsseitigen Vorderwand (23) und einer Kühleinheit (24) angeordnet sind.

5. Elektrische Baumaschine nach Anspruch 4, **dadurch gekennzeichnet, dass** der deckseitige Endabschnitt (19) der Antriebseinheit (9) und der deckseitige Endabschnitt (20) des Tanks (13) unterhalb eines deckseitigen Endabschnitts (25) der Kühleinheit (24) angeordnet sind.

6. Elektrische Baumaschine nach Anspruch 4 oder 5, **dadurch gekennzeichnet, dass** die Kühleinheit (24), der Tank (13) und die Antriebseinheit (9) lateral an einer Fahrerkabine (5) des Oberwagens (4) angrenzend angeordnet sind.

7. Elektrische Baumaschine nach einem der Ansprüche 1 bis 6, **dadurch gekennzeichnet, dass**, in Richtung der Oberwagenlängsachse (14) gesehen, ein anlenkungsseitiger Endabschnitt (32) des elektrischen Energiespeichers (12) weiter weg von der Anlenkung (6) als der anlenkungsseitige Endabschnitt (17,18) der Antriebseinheit (9) und des Tanks (13) gelegen ist.

8. Elektrische Baumaschine nach einem der Ansprüche 1 bis 7, **dadurch gekennzeichnet, dass** oberhalb des elektrischen Energiespeichers (12) eine Energiespeichersicherung (27) vorgesehen ist, wobei sich die in Richtung einer Hochachse projizierten Projektionsflächen des elektrischen Energiespeichers (12) und der Energiespeichersicherung (27) wenigstens abschnittsweise überlappen.

9. Elektrische Baumaschine nach einem der Ansprüche 1 bis 8, **dadurch gekennzeichnet, dass** der Elektromotor (9) eine zu einer, normal zum Oberwagenboden stehenden, Normalachse parallel verlaufende Rotationsachse (28) ausbildet.

10. Elektrische Baumaschine nach einem der Ansprüche 1 bis 9, **dadurch gekennzeichnet, dass** am Boden des Oberwagens (4) zwei Verstrebungen (29) angeordnet sind, deren Normalabstand zueinander sich ausgehend von der Anlenkung (6) in Richtung einer Rückwand (32) des Oberwagens (4) vergrößert.

11. Elektrische Baumaschine nach einem der Ansprüche 1 bis 10, **dadurch gekennzeichnet, dass** ein Inverter (30) für den Elektromotor (9) im Bereich des Elektromotors (9) an einer Wand des Oberwagens (4) abgestützt ist.
